# DEMANDE DE BREVET EUROPEEN

(11) **EP 1 251 315 A1**
(43) Date de publication de la demande: **23.10.2002**
(21) Numéro de dépôt: 02290958.4
(22) Date de dépôt: 16.04.2002
(51) Int. Cl.: F24C 3/08

(54) **Appareil de cuisson à gaz**

(30) Priorité: 18.04.2001 FR 0105232
(71) Demandeur: Sourdillon, 37250 Veigne (FR)
(72) Inventeur: Hunault, Patrick, 37250 Montbazon (FR); Dane Bernard, 37250 Montbazon (FR)
(74) Mandataire: Gorrée, Jean-Michel

(57) **Abrégé**

Appareil de cuisson à gaz équipé d'une plaque de dessus (1) supportant au moins un brûleur à gaz (4), caractérisé en ce que ledit brûleur à gaz (4) comporte un injecteur de gaz (6) qui est fixé à la plaque de dessus (1) dans une partie (11) de celle-ci qui est en saillie au-dessus du reste de la plaque, et qui notamment peut être en forme de plateau ou de bossage.

## Description

La présente invention concerne des perfectionnements apportés aux appareils de cuisson à gaz équipés d'une plaque de dessus supportant au moins un brûleur à gaz.

En général, les brûleurs utilisés dans les appareils de cuisson domestiques ou professionnels comportent une tête ou corps équipé d'un couvercle faisant office de chapeau. Cet ensemble constitue la partie supérieure du brûleur où sont générées les flammes sous forme d'une couronne simple ou double. Grâce à des aménagements appropriés pour constituer des brûleurs du type dit "plat", l'ensemble précité peut inclure un venturi annulaire défini entre les faces en regard de la tête et du couvercle.

La partie inférieure du brûleur comprend un injecteur et est généralement agencée sous forme d'un porte-injecteur qui peut soit être constitué en tant que pièce indépendante rapportée sous la plaque de dessus de l'appareil, soit être réalisé sous forme intégrale avec la plaque de dessus par emboutissage en creux de celle-ci.

Quelle que soit la constitution du porte-injecteur ainsi réalisé, le porte-injecteur se présente comme une cavité située en dessous du plan de la plaque de dessus : il en résulte que cette cavité recueille les débordements liquides et que son nettoyage se révèle difficile.

Un inconvénient supplémentaire réside dans la hauteur présentée par un tel agencement : bien que sa hauteur (par exemple typiquement de l'ordre de 30 mm sous la plaque de dessus) soit notablement réduite par rapport à la hauteur d'un brûleur de conception traditionnelle avec venturi tubulaire sous la plaque de dessus, il n'en demeure pas moins que cette hauteur sous la plaque de dessus, même réduite, n'est pas imposée par des impératifs fonctionnels du brûleur et résultent plutôt d'une habitude répandue dans la technique.

Or il existe des demandes pressantes à la fois de la part des utilisateurs pour des brûleurs plus faciles à entretenir et à nettoyer et de la part des fabricants de matériels de cuisine pour des appareils de cuisson de hauteur encore réduite ou extra plats et présentant un prix de revient aussi bas que possible.

L'invention vise à satisfaire ces besoins.

A ces fins, un appareil de cuisson à gaz équipé d'une plaque de dessus supportant au moins un brûleur à gaz se caractérise, étant agencé conformément à l'invention, en ce que ledit brûleur à gaz comporte un injecteur de gaz qui est fixé à la plaque de dessus dans une partie de celle-ci qui est en saillie au-dessus du reste de la plaque et cette saillie est en forme de plateau.

Grâce à cet agencement, on supprime la cavité sous-jacente ou pot du brûleur au fond de laquelle était traditionnellement fixé l'injecteur : les débordements de liquide s'écoulent directement sur la plaque de dessus généralement plane (à l'exception de la partie d'altitude positive supportant l'injecteur) et le nettoyage de cette surface plane est très aisé.

En outre, grâce à l'élimination de ce pot, l'ensembl du brûleur se présente maintenant sous une hauteur réduite, puisque l'ensemble des éléments constituants se situe au-dessus de la plaque de dessus, tandis qu'il est possible, sans porter atteinte au fonctionnement du brûleur, de maintenir le chapeau sensiblement au niveau qu'il avait dans les brûleurs antérieurs. Autrement dit, l'élimination du pot n'entraîne pas un accroissement de hauteur du brûleur au-dessus de la plaque de dessus.

Enfin, l'élimination du pot supprime une pièce composante ou une opération de formage du pot présente dans les brûleurs antérieurs, ce qui s'accompagne d'une réduction du coût de fabrication du brûleur.

Dans un mode de réalisation possible, la partie de la plaque de dessus sur laquelle est fixé l'injecteur et qui est en saillie au-dessus du reste de la plaque est en forme de plateau.

Dans un autre mode de réalisation possible, la partie de la plaque de dessus sur laquelle est fixé l'injecteur et qui est en saillie au-dessus du reste de la plaque est en forme de bossage, notamment en forme de calotte sphérique ou hémisphérique à convexité tournée vers le haut.

Le fait que la partie de support de l'injecteur se présente sous forme d'une zone matricée en relief positif de la plaque de dessus se révèle particulièrement intéressant du point de vue de la réduction de l'encombrement vertical, car c'est dans la cavité définie par ladite zone sous la plaque de dessus que le tube d'alimentation en gaz amorce son coude et se raccorde à l'injecteur.

De préférence, la partie de la plaque de dessus sur laquelle est fixé l'injecteur comporte des bossages saillants vers le haut répartis autour de l'injecteur : la présence de ces bossages saillants procure une sécurité en empêchant que, lors du nettoyage de cette partie supportant l'injecteur, l'élément de nettoyage (chiffon, éponge, ...) vienne au contact de l'orifice de l'injecteur et y produise un dépôt risquant de l'obstruer.

On peut envisager que la partie de fixation de l'injecteur soit constituée sous forme d'une pièce rapportée sur la plaque de dessus.

Toutefois, il est également possible d'envisager que la partie de fixation de l'injecteur soit intégrale avec la plaque de dessus et soit une partie matricée de celle-ci : cette solution est particulièrement avantageuse car elle peut être obtenue par une opération simple de matriçage conjointement avec le matriçage de mise en forme générale de la plaque et évite une étape d'assemblage d'une pièce séparée.

Les dispositions de l'invention se prêtent facilement à des particularités de structure requises par certains fabricants de matériels de cuisson : selon les impératifs requis, la partie de fixation de l'injecteur peut être conformée pour que l'axe de l'injecteur soit sensiblement perpendiculaire à la plaque de dessus dans l'axe de la couronne du brûleur ou désaxé (si la conception de celle-ci le permet), ou bien peut être conformée pour que l'axe de l'injecteur soit incliné par rapport à une perpendiculaire à la plaque de dessus, sans qu'il en résulte de difficultés particulières et/ou supplémentaires de fabrication, que ladite partie soit une pièce rapportée ou soit intégrale avec la plaque de dessus.

L'invention sera mieux comprise à la lecture de la description détaillée qui suit de certains modes de réalisation donnés uniquement à titre d'exemples non limitatifs. Dans cette description, on se réfère aux dessins annexés sur lesquels :
- les figures 1 et 2 sont des vues très schématiques de côté illustrant, respectivement, trois agencements d'appareil de cuisson réalisés conformément à l'invention, et
- les figures 3A, 3B ; 4A, 4B ; 5A, 5B ; 6 ; et 7A, 7B sont des vues très schématiques illustrant respectivement diverses variantes de mise en oeuvre des dispositions de l'invention.

En se reportant tout d'abord à la figure 1, il y est représenté, de façon très schématique, un appareil de cuisson à gaz de type domestique équipé d'une plaque de dessus 1 qui repose sur des parois latérales 2. Une plaque de dessous 3 sépare la partie supérieure de l'appareil, plus spécialement visée par l'invention, de la partie sous-jacente qui peut être quelconque (notamment qui peut soit être une autre partie de l'appareil à gaz - four dans le cas d'une cuisinière par exemple -, soit être un autre appareil ménager ou un meuble dans le cas d'un appareil de cuisson de type plat ou "top").

La plaque de dessus 1 supporte au moins un brûleur à gaz 4, en général plusieurs brûleurs (deux brûleurs sont visibles à la figure 1). Chaque brûleur 4 est surmonté d'une grille 5 (représentée individuelle, mais pouvant être commune à l'ensemble des brûleurs) destinée à supporter des récipients.

Conformément à l'invention, chaque partie 11 de la plaque de dessus 1 destinée au montage d'un injecteur 6 présente une altitude positive par rapport au reste de la plaque, c'est-à-dire est surélevée par rapport au reste de la plaque 1 comme illustré à la figure 1. Dans le mode de réalisation illustré, la partie 11 surélevée se présente sous forme plane, autrement dit est constituée en tant que plateau dominant le reste de la plaque 1. Les injecteurs 6 des brûleurs sont fixés directement sur les parties 11 surélevées de la plaque de dessus 1.

Chaque injecteur 6 débouche dans une chambre de mélange définie par un corps de brûleur 7 surmontant la partie surélevée 11 de la plaque de dessus et présentant une couronne périphérique de passage de flammes 8. Le corps 7 est fermé supérieurement par un couvercle 9 formant chapeau. Les surfaces annulaires en regard du corps 7 et du couvercle 9 sont conformées, d'une façon en soi connue, pour définir un passage annulaire divergent constituant un venturi annulaire radial, de type plat.

Un tel brûleur peut être réalisé sous forme très aplatie, de sorte que son couvercle 9 soit situé approximativement au même niveau, au-dessus de la plaque de dessus, que pour un brûleur antérieur.

L'agencement qui vient d'être décrit élimine la cavité ou pot sous-jacente à la plaque de dessus au fond de laquelle était fixé l'injecteur. Il en résulte une économie en pièces composantes, et donc en prix de revient, et il en résulte également une plus grande facilité de nettoyage en cas de débordements.

De plus, en raison du relèvement de l'injecteur 6 au niveau de la plaque de dessus, il en résulte également un gain de place sous la plaque de dessus 1, avec une distance D entre la plaque de dessus 1 et la plaque de dessous 3 qui peut être sensiblement réduite par rapport aux appareils antérieurs : on peut alors ne laisser subsister que l'espace juste nécessaire aux tuyaux coudés 10 d'alimentation en gaz qui sont raccordés aux injecteurs 6. On est ainsi en mesure de réaliser des appareils de cuisson à gaz de type extra plat, ayant une hauteur sensiblement moindre que celle des appareils actuels.

La figure 3A illustre, à échelle agrandie et sous forme très schématique, la partie 11 de la plaque de dessus 1 sur laquelle est fixé l'injecteur 6. L'axe 12 de l'injecteur 6 est, ici, sensiblement perpendiculaire à l'ensemble de la plaque 1.

Pour des raisons de sécurité, il peut être prévu que l'injecteur 6 soit incliné sur la verticale. Dans ce cas, on peut prévoir, comme illustré à la figure 3B, que la plaque de dessus 1 soit matricée pour que chaque partie 11 destinée à la fixation d'un injecteur 6 soit inclinée par rapport au plan général de la plaque 1. L'injecteur 6 est alors fixé à la plaque 1 avec son axe 12 qui reste sensiblement perpendiculaire à la partie de montage 11, mais qui est incliné par rapport à la verticale.

Comme illustré à la figure 3A, il est également possible de faire en sorte que l'injecteur 6 soit fixé sur la partie 11 de montage en étant décalé latéralement (représentation en trait mixte) par rapport au corps de brûleur centré sur l'axe 12.

Un tel agencement présente l'intérêt de protéger l'injecteur 6 contre des débordements liquides importants : du fait de sa situation surélevée sur un îlot, l'injecteur 6 ne risque pas de voir du liquide pénétrer dans son orifice. En outre, le nettoyage de la plaque peut être effectué de façon aisée.

Enfin, du fait que l'injecteur est situé en haut de la cavité sous-jacente définie par le plateau 19, le tube coudé raccordé à l'injecteur peut passer au plus près de la face inférieure de la plaque de dessus : la réalisation d'un appareil extra plat est ainsi rendue plus facile.

La réalisation du plateau 19 peut donner lieu à diverses variantes, soit avec des flancs 13 lisses définissant une surface tronconique (figures 3A et 3B), soit avec des flancs 14 en gradins successifs définissant une succession de surfaces tronconiques comme illustré aux figures 4A et 4B.

Chaque partie 11 de montage d'un injecteur 6 peut très avantageusement être intégrale avec la plaque de dessus 1, c'est-à-dire être une zone de ladite plaque 1 qui éventuellement est matricée pour l'obtention de la forme et/ou du relief souhaité. Le matriçage de la forme souhaitée peut en pratique être effectué au cours de l'opération de conformation de l'ensemble de la plaque de dessus, de sorte que, ne s'agissant pas d'une opération spécifique, ce matriçage n'allonge pas le temps de fabrication.

Toutefois, sans sortir du cadre de l'invention, on peut également envisager que chaque partie 11 de montage d'un injecteur soit constituée sous forme d'une pièce particulière 15 rapportée sur une découpe 16 de la plaque de dessus 1 comme illustré aux figures 5A et 5B montrant respectivement des pièces rapportées 15 en forme de plateau 19 dans lesquelles la partie 11 de montage de l'injecteur est parallèle à la plaque 1 et inclinée par rapport à la plaque 1, respectivement.

Les dispositions de l'invention ne sont pas limitées à une configuration de la partie 11 de montage de l'injecteur sous forme plane parallèle à la plaque 1 ou inclinée par rapport à celle-ci. On peut également prévoir cette partie 11 sous forme d'une saillie de section curviligne, notamment sous forme d'un bossage 17 en calotte sphérique ou hémisphérique, comme illustré à la figure 6. L'injecteur 6 peut alors être monté au sommet de ce bossage 17, auquel cas, si le bossage est de forme régulière et symétrique, l'axe 12 est perpendiculaire à la plaque 1 ; ou bien il peut être monté en position décalée, sur le flanc du bossage, auquel cas son axe 12 est incliné comme illustré en tirets à la figure 6. Une telle structure en forme de bossage peut être fabriquée sans difficulté par matriçage directement de la plaque de dessus 1.

Pour éviter, lors du nettoyage de la plaque de dessus, un contact trop marqué du moyen de nettoyage (chiffon, éponge, ...) avec l'injecteur 6 et pour éviter un encrassement de l'orifice de celui-ci, il peut être avantageux de prévoir plusieurs (par exemple trois ou quatre) proéminences ou bossages 18 répartis sur la périphérie de la partie 11 de montage de l'injecteur 6. Cette disposition est illustrée à la figure 7A dans la configuration d'une partie 11 de montage de l'injecteur agencée sous forme d'un plateau parallèle à la plaque 1 et à la figure 7B dans le cas où ledit plateau est incliné. Les proéminences ou bossages 18 ayant une hauteur sensiblement supérieure à la hauteur de l'injecteur, l'orifice de celui-ci se trouve relativement protégé. La figure 2 illustre schématiquement la configuration d'ensemble d'un appareil de cuisson à gaz ainsi équipé.

Il est utile de souligner que la partie 11 de montage de l'injecteur 6 surélevée par rapport au reste de la plaque de dessus 1 a une altitude par rapport à la plaque qui reste peu importante (par exemple n'excède pas 15 mm). Son obtention sous forme intégrale avec la plaque de dessus 1, par matriçage de cette dernière, peut alors être menée avec un matériel de matriçage relativement simple et de moindre coût.

## Revendications

1. Appareil de cuisson à gaz équipé d'une plaque de dessus (1) supportant au moins un brûleur à gaz (4), **caractérisé en ce que** ledit brûleur à gaz (4) comporte un injecteur de gaz (6) qui est fixé à la plaque de dessus (1) dans une partie (11) de celle-ci qui est en saillie au-dessus du reste de la plaque.

2. Appareil selon la revendication 1, **caractérisé en ce que** cette saillie est en forme de plateau (19).

3. Appareil selon la revendication 1, **caractérisé en ce que** cette saillie est en forme de bossage (17), notamment en forme de calotte sphérique ou hémisphérique à convexité tournée vers le haut.

4. Appareil selon l'une quelconque des revendications 1 à 3, **caractérisé en ce que** la partie (11) de la plaque de dessus (1) sur laquelle est fixé l'injecteur (6) comporte des bossages saillants (18) vers le haut répartis autour de l'injecteur (6).

5. Appareil selon l'une quelconque des revendications 1 à 4, **caractérisé en ce que** la partie (11) de fixation de l'injecteur (6) est constituée sous forme d'une pièce (15) rapportée sur la plaque de dessus (1).

6. Appareil selon l'une quelconque des revendications 1 à 4, **caractérisé en ce que** la partie (11) de fixation de l'injecteur (6) est intégrale avec la plaque de dessus (1) et est une partie matricée de celle-ci.

7. Appareil selon l'une quelconque , des revendications 1 à 6, **caractérisé en ce que** la partie (11) de fixation de l'injecteur (6) est conformée pour que l'axe (12) de l'injecteur (6) soit sensiblement perpendiculaire à la plaque de dessus (1).

8. Appareil selon l'une quelconque des revendications 1 à 6, **caractérisé en ce que** la partie (11) de fixation de l'injecteur (6) est conformée pour que l'axe (12) de l'injecteur (6) soit incliné par rapport à une perpendiculaire à la plaque de dessus (1).
